# DEMANDE DE BREVET EUROPEEN

(11) **EP 1 437 064 A1**
(43) Date de publication de la demande: **14.07.2004**
(21) Numéro de dépôt: 04290061.3
(22) Date de dépôt: 09.01.2004
(51) Int. Cl.: A46B 17/02

(54) **Pinceau a moyens de retenue fiabilises sur un bord de pot**

(30) Priorité: 09.01.2003 FR 0300177
(71) Demandeur: Franpin Industries, 02260 La Capelle (FR)
(72) Inventeur: Fievet, Pascal, Rocquigny 02260 La Capelle (FR); Godefroy, Michael, 02260 La Capelle (FR)
(74) Mandataire: Texier, Christian

(57) **Abrégé**

L'invention concerne un pinceau comprenant un corps principal (100) et un faisceau de fibres, le corps principal (100) présentant une gorge transversale (110) munie de deux versants (111,115) en vis-à-vis, et la gorge étant destinée à recevoir le bord d'un pot (200) selon un emboîtement lâche entre ces deux versants (111,115), la gorge (110) produisant alors une retenue du pinceau en basculement par butée des deux versants (111,115) sur le bord du pot (200), caractérisé en ce que le versant (115) le plus éloigné du faisceau de fibres présente une excroissance (118) ayant la forme d'une marche à gravir lorsque l'on parcourt ce versant (115) de l'intérieur vers l'extérieur de la gorge (110).

## Description

L'invention concerne les pinceaux munis de moyens pour engager le bord d'un pot de manière à retenir momentanément le pinceau dans une position de gouttage.

Plus spécifiquement, l'invention concerne de tels pinceaux lorsque ces moyens d'engagement de pot sont localisés à l'intérieur du corps principal du pinceau.

Dans ce domaine spécifique, on a fait plusieurs propositions, que l'on peut classer en deux catégories.

La première consiste à prévoir une cavité transversale au manche, préférentiellement renforcée par un insert métallique, et dimensionnée pour un emboîtement strict, en force sur le bord du pot.

Ce type de dispositif, illustré par exemple dans le US 5 087 014, se destine à un type de pot particulier, et notamment aux pots métalliques présentant une lèvre en surépaisseur interne, formant l'élément à pincer par l'emboîtement.

La deuxième catégorie, illustrée par le DE 4 331 222, consiste à ménager une gorge transversale de largeur suffisante pour accueillir différentes épaisseurs de bord de pots, sur la base d'un emboîtement lâche avec une excroissance dans le fond de la gorge.

La coopération qui prend place entre le pinceau et le bord de pot peut alors être qualifiée de retenue en basculement par butées antagonistes au sein de l'emboîtement lâche.

Au sein de ces deux différentes catégories, aucun art antérieur n'a donné réelle satisfaction.

Dans la coopération par pincement strict, l'inconvénient est que le pinceau n'est accrochable que sur un pot de géométrie prédéfinie.

La coopération par emboîtement lâche, telle qu'elle a été proposée jusqu'à présent, s'est avérée également peu efficace, car soit peu fiable, soit complexe dans sa réalisation, soit cumulant ces deux inconvénients.

L'invention vise à résoudre les inconvénients ci-dessus exposés.

Ce but est atteint selon l'invention grâce à un pinceau comprenant un corps principal et un faisceau de fibres, le corps principal présentant une gorge transversale munie de deux versants en vis-à-vis, et la gorge étant destinée à recevoir le bord d'un pot selon un emboîtement lâche entre ces deux versants, la gorge produisant alors une retenue du pinceau en basculement par butée des deux versants sur le bord du pot, caractérisé en ce que le versant le plus éloigné du faisceau de fibres présente une excroissance ayant la forme d'une marche à gravir lorsque l'on parcourt ce versant de l'intérieur vers l'extérieur de la gorge.

D'autres caractéristiques, buts et avantages de l'invention apparaîtront à la lecture de la description détaillée qui va suivre, faite en référence aux figures annexées sur lesquelles :
La figure 1 est une vue en perspective d'un corps de pinceau conforme à l'invention ;
La figure 2 est une vue en coupe transversale d'un tel corps de pinceau au sein de sa gorge d'accroche;
La figure 3 est une vue en coupe longitudinale d'un versant de gorge d'un tel pinceau.
La figure 4 est une vue en perspective centrée sur une gorge d'attache de ce même pinceau.
La figure 5 est une vue de côté de cette même gorge d'attache, en situation de coopération sur un pot de peinture.
La figure 6 est une vue en perspective de ce même pinceau, dans une orientation différente de celle de la figure 1.

Le pinceau correspondant au mode de réalisation privilégié est un pinceau plat dont le corps principal 100 décrit à la fois un manche et un aménagement de maintien d'un faisceau de fibres.

Dans une zone de jonction entre ces deux parties, le corps principal présente une dépression sous forme de gorge transversale 110, d'une profondeur sensiblement égale à la moitié de l'épaisseur du pinceau.

Cette gorge transversale 110 est une gorge en arc de cercle sensiblement centrée sur le faisceau de fibres.

Ainsi, cette gorge 110 présente deux versants 111 et 115 opposés l'un à l'autre que l'on qualifiera ci-après de versant interne pour le versant 111 adjacent à la touffe de fibres, et de versant externe pour le versant 115 le plus éloigné de la touffe de fibres.

Le versant interne 111 présente la forme d'une bande circulaire centrée sur le faisceau de fibres. Ce versant 111 peut être considéré comme sensiblement vertical en direction du fond de gorge.

La courbure du versant interne 111 est, plus précisément, choisie en correspondance avec la courbure d'un pot de peinture de 0,5 litre. Cette courbure s'avère spécifiquement propice à une bonne adaptabilité de la gorge sur différents pots, y compris les petits pots.

A l'opposé, le versant externe 115 présente lui aussi une légère courbure, à peine perceptible.

Ce versant externe 115, contrairement au versant interne 111, présente une hauteur particulièrement variable (figure 2). Ce versant forme en effet deux élévations 116 et 117 de part et d'autre d'un axe principal du pinceau.

Entre ces deux élévations 116 et 117 et de manière légèrement décalée vers le manche, le bord supérieur de ce versant externe 115 forme une dépression vers la gorge, correspondant à une zone creuse de réception du pouce que l'on décrira ci-après.

Le fond de gorge est sensiblement plat.

Dans ce mode de réalisation privilégié, le corps principal 100, d'aspect monobloc, est toutefois constitué de deux matières distinctes, l'une un plastique rigide tel que le polypropylène, l'autre une matière élastomère telle qu'un TPE.

Un tel corps principal, constitué alternativement par ces deux matières, est réalisé par des techniques de moulage actuelles et permettant l'alternance de deux telles matières.

Dans le cas du présent pinceau, on prévoit avantageusement que la gorge d'accroche 110 soit constituée principalement par la matière élastomère.

Il s'avère en effet qu'un matériau élastomère produit une accroche particulièrement efficace sur le bord d'un pot. Cette efficacité réside essentiellement dans l'obtention d'un coefficient de friction plus élevé, mais tient également à la propension de l'élastomère à s'adapter aux formes avec lesquelles il coopère.

Ainsi, tel que représenté à la figure 5, l'appui du pot sur le versant externe 115 de la gorge 110 tend à le comprimer en creux. Ainsi, le versant externe s'adapte sous l'effet de la pression d'une paroi externe d'un pot 200, ou encore sous la pression d'une lèvre externe 210 typique pour les pots de peinture actuels.

De la même façon, l'appui de la paroi intérieure du pot sur la bordure supérieure du versant interne 111 tend à déformer celui-ci en adaptation.

Les deux appuis antagonistes retenant le pinceau en basculement s'en trouvent donc renforcés en fiabilité. Par ces deux adaptations conjuguées, le pinceau se trouve retenu de manière plus stable.

Dans le même but d'obtenir une stabilité importante en accroche, le versant externe 115 de la gorge 110 présente une disposition particulièrement efficace et ne nuisant pas à l'adaptabilité du pinceau sur différents pots, disposition que l'on va décrire ci-après.

Cette disposition consiste à prévoir une excroissance 118 sur ce versant externe 115, préférentiellement en forme de marche à franchir lorsque l'on s'extrait de la gorge.

Cette marche 118 est positionnée à distance du fond de gorge. Ainsi, avant de franchir cette marche, on rencontre une partie 119 en dépression sur le versant 115 même, dépression 119 bordée d'une part par le fond de gorge et d'autre part par la marche 118.

Comme on l'a représenté sur la figure 5, c'est avantageusement dans cette dépression 119 que vient se positionner l'arrête supérieure externe 215 d'une lèvre périphérique 210 de pot de peinture, telle que typiquement ménagée en saillie supérieure du pot.

Le bord de pot butant en outre contre le bord de cette marche 118 (figure 5), la marche produit un arrêt brutal du bord de pot.

On notera toutefois que la présente gorge d'accroche 110 vise à une adaptabilité sur l'ensemble des pots rencontrés couramment.

Le présent pinceau vise notamment une accroche sur des pots de peinture de diamètres quelconques, mais plus généralement sur des pots de toutes natures, tels que pots rectangulaires, bacs à peinture, récipients en matière plastique, ou seau recevant un fluide à appliquer quelconque

Pour cette adaptabilité générale, la forme de marche 118 sur le versant de gorge 115 s'avère conférer à la gorge l'adaptabilité requise, quel que soit le diamètre du pot et quelle que soit la configuration du bord supérieur de pot.

Ainsi, outre une coopération par l'arête de bord de pot dans la dépression interne 119, d'autres configurations d'accroche sont permises par la géométrie en forme de marche ici choisie.

Ainsi, tout comme un piéton franchit ou bute contre une marche de trottoir, le bord de pot rencontre cette marche de gorge soit en franchissant celle-ci, soit en butant contre elle (cas de la figure 5).

Lorsque le bord de pot franchit la marche, la stabilisation du pinceau s'obtient tout de même, par appui sur la face supérieure sensiblement plate de la marche.

La retenue en basculement prend donc place soit par coopération avec un bord relevé (le bord de marche), soit par coopération avec une surface sensiblement étendue et légèrement surélevée (la surface supérieure de la marche).

Ainsi, la marche 118 peut être utilisée pour coopérer elle-même avec le pot. Sa surface supérieure étendue constitue alors une zone d'appui en elle-même lorsqu'un appui dans la dépression 119 n'est géométriquement pas possible.

En d'autres termes, la face supérieure de la marche 118 remplit alors elle-même le rôle de point d'appui en basculement, en remplacement de la dépression interne 119.

C'est le cas notamment des pots à grosse épaisseur de paroi, ou à lèvre périphérique particulièrement volumineuse. C'est également le cas pour des pots ayant un rayon de courbure particulièrement faible.

En termes de dimensionnement, la gorge préférentielle 110 présente une largeur de 9,5 mm, une profondeur du même ordre, et la marche présente une épaisseur de 0,5 mm.

La marche 118 s'étend de plus sur environ un tiers de la hauteur de la gorge en rejoignant le bord supérieur de la gorge.

Pour une réalisation préférentielle des versants de gorge en un matériau élastomère, incluant aussi une marche en élastomère, on réalise un corps de pinceau 100 ayant principalement une partie en plastique rigide, ici en polypropylène, partie qui est toutefois partiellement remplie par le matériau élastomère. Pour cela, le matériau élastomère est moulé sur le polypropylène formant support, dans des cavités appropriées de ce dernier.

Ces parties en matériau élastomère s'étendent également sur les deux faces en partie manche, pour former sur chaque face une zone 132, 136, spécialement dédiée à recevoir le pouce de l'utilisateur.

Cette zone d'appui pour le pouce 132, 136 décrit à chaque fois une cavité ayant sensiblement la dimension d'un pouce.

Cette zone d'appui sous forme de cavité présente ses bords relevés en relief, et notamment relevés en décalage latéral par apport à un axe central du pinceau, pour former deux excroissances d'encadrement latéral du pouce de l'utilisateur.

Ces excroissances latérales sont référencées 133 et 134 pour la zone d'appui 132, et sont référencées 137 et 138 pour la zone d'appui 136.

Pour un maintien encore plus ferme et confortable du pinceau, on a prévu une seconde partie élastomère 140, sous la forme d'une gaine entourant le manche dans une zone spécifiquement dédiée au contact avec la paume de l'utilisateur.

Cette gaine 140, qui est présente sur tout ou partie de la périphérie du pinceau, est d'une longueur plus grande en faces principales du pinceau, là où le pinceau est le plus sollicité par l'utilisateur.

Outre les dispositions avantageuses décrites ci avant, on prévoit une répartition des masses et un positionnement de la gorge d'accroche pour que le basculement s'effectue assurément vers l'avant par rapport à cette gorge, c'est-à-dire faisceau de fibres vers le bas.

Ainsi, le faisceau de fibres pointe au dessus de la peinture pour un gouttage propre via l'extrémité des fibres.

La gorge présente en outre avantageusement un versant externe 115 plus élevé que le versant interne 111, pour une accroche encore plus fiable et pour faire basculer le pinceau vers l'intérieur du pot.

Selon une variante de l'invention, le pinceau inclut une partie élastomère continue 130 qui forme au moins une partie de la gorge 110 et qui s'étend sur une partie du corps du pinceau 100 de manière à constituer une surface d'appui 132, 136 pour le pouce de l'utilisateur.

## Revendications

1. Pinceau comprenant un corps principal (100) et un faisceau de fibres, le corps principal (100) présentant une gorge transversale (110) munie de deux versants (111,115) en vis-à-vis, et la gorge étant destinée à recevoir le bord d'un pot (200) selon un emboîtement lâche entre ces deux versants (111,115), la gorge (110) produisant alors une retenue du pinceau en basculement par butée des deux versants (111,115) sur le bord du pot (200), **caractérisé en ce que** le versant (115) le plus éloigné du faisceau de fibres présente une excroissance (118) ayant la forme d'une marche à gravir lorsque l'on parcourt ce versant (115) de l'intérieur vers l'extérieur de la gorge (110).

2. Pinceau selon la revendication 1, **caractérisé en ce que** la marche (118) s'étant sur environ un tiers de la hauteur du versant (115).

3. Pinceau selon la revendication 1 ou la revendication 2, **caractérisé en ce que** la marche (118) s'étend jusqu'en bordure supérieure de la gorge (110).

4. Pinceau selon l'une quelconque des revendications précédentes, **caractérisé en ce que** la gorge (110) présente une versant (111) adjacent au faisceau de fibres qui est moins élevé que le versant (115) le plus éloigné du faisceau de fibres.

5. Pinceau selon l'une quelconque des revendications précédentes, **caractérisé en ce que** la gorge (118) présente au moins une partie réalisée en une matériau élastomère.

6. Pinceau selon l'une quelconque des revendications précédentes, **caractérisé en ce que** la marche (115) est réalisée en un matériau élastomère.

7. Pinceau selon l'une quelconque des revendications précédentes, **caractérisé en ce que** le versant (115) de la gorge (110) qui forme la marche (118) forme également une dépression (119) entre la marche (118) et le fond de la gorge (110), et **en ce que** cette dépression (119) est réalisée en un matériau élastomère.

8. Pinceau selon l'une quelconque des revendications précédentes, **caractérisé en ce qu'**il présente au moins une surface d'appui en élastomère (132,136) pour le pouce d'un utilisateur, qui se présente sous la forme d'un zone à bords relevés en relief (133, 134, 137, 138) sur le corps du pinceau, cette zone ayant sensiblement la dimension d'un pouce.

9. Pinceau selon la revendication 1, **caractérisé en ce qu'**il inclut une partie élastomère continue (130) qui forme au moins une partie de la gorge (110) et qui s'étend sur une partie du corps du pinceau (100) de manière à constituer une surface d'appui (132,136) pour le pouce de l'utilisateur.
